# EUROPÄISCHE PATENTSCHRIFT

(11) **EP 1 176 276 B1**
(45) Veröffentlichungstag und Bekanntmachung des Hinweises auf die Patenterteilung: **29.09.2004**
(21) Anmeldenummer: 01117584.1
(22) Anmeldetag: 20.07.2001
(51) Int. Cl.: E05C 19/14, E05C 3/04, E05B 57/00

(54) **Selbst sperrende Verriegelungseinrichtung mit Einstellmöglichkeit**
A self latching locking structure with adjustment possibility
Structure de verrouillage autoverrouillable avec possibilité de réglage

(30) Priorität: 25.07.2000 DE 10036144; 09.10.2000 EP 00121958; 24.11.2000 DE 10058483
(43) Veröffentlichungstag der Anmeldung: 30.01.2002
(73) Patentinhaber: W. HAUTAU GmbH, D-31691 Helpsen (DE)
(72) Erfinder: Hautau, Gerd, 31691 Helpsen (DE); Wüstefeld, Wolfgang, 30974 Wennigsen (DE)
(74) Vertreter: Leonhard, Frank Reimund, Dipl.-Ing.

(56) Entgegenhaltungen:
- US-A- 4 056 277
- US-A- 4 237 711
- US-A- 4 768 815
- US-A- 4 875 722

## Beschreibung

Die Erfindung betrifft eine motorische Riegelungseinrichtung für Flügel von Fenstern oder Türen mit besonderen Eigenschaften. Die Erfindungen werden bei zwischen einer Schließ- und einer Offenstellung bewegbaren Flügeln eingesetzt und sind Weiterbildungen und/oder Verbesserungen der **EP 00 12 1958.3**

Die Erfindung ist besonders geeignet als Zusatzverriegelung bei Fenstern im Oberlichtbereich, deren Flügel mit Scheren über motorische Antriebe bewegbar sind. Insbesondere bei derartigen Flügeln (siehe z.B. dokument US-A-4 768 815) erfolgt der Flügelandruck oft nur an ein oder zwei Punkten des Flügelüberschlages. Dies reicht für ein sicheres und dichtes Andrücken des Flügels in der Schließstellung oft nicht aus, insbesondere dann, wenn, wie bei motorisch angetriebenen Flügeln, ein Zentralverschluß im Flügel fehlt. Damit fehlt auch die Möglichkeit, den Flügel in der Schließstellung mit ausreichendem Flügelandruck zu halten, so daß undichte Fenster die Folge sind. Hinzu kommt, daß ein solcher Flügel ohne große Schwierigkeiten durch äußere Einwirkung aufgedrückt werden kann, so daß bei motorisch betriebenen Flügeln der Einbruchsschutz dürftig ist. Außerdem müssen unterschiedliche Überschlaghöhen der Flügelprofile berücksichtigt werden.

Es ist **Aufgabe der Erfindung** eine Verriegelungseinrichtung für Flügel weiter zu verbessern, die unabhängig von der normalen Betätigung des Flügels als Zusatzeinrichtung eingesetzt werden kann, um den Flügel zuverlässig so zu verriegeln, daß eine bessere Einbruchssicherheit erhalten wird, wobei insbesondere eine montagefreundlichere Überschlagshöhen-Kompensation, eine leichtere Montage und/oder eine ansprechendere optische Gestaltung angestrebt wird.

Diese Aufgabe wird durch eine Verriegelungseinrichtung gemäß Anspruchs 1, 10 oder 13 oder 14 oder 20 gelöst, die u.a. eine Verbesserung der Handhabbarkeit (Montage) und der Einstellmöglichkeiten einer Verriegelungseinrichtung ermöglichen.

Wird ein U-förmiger Halter vorgesehen, kann die Verriegelungseinrichtung zwischen zwei abstehenden Flanschen montiert werden und dabei erleichtert hinsichtlich ihrer Drehlage relativ zum Halter eingestellt werden (Anspruch 10).

Die Einstellung betrifft dabei die Möglichkeit, eine Überschlagshöhen-Kompensation vorzusehen, bei der eine Drehlage vorgegeben wird, die mechanisch fixiert ist. Diese Drehlage betrifft das Gehäuse (als Aufnahme der Riegeleinrichtung) und demgemäß alles was darin angeordnet ist. Mit dieser Drehlage wird vorbestimmt, wie weit in der ausgeschwenkten Endstellung - der Schließstellung - das Verriegelungsglied in Richtung auf den Flügelüberschlag ausgerichtet ist, um so unterschiedliche Höhen kompensieren zu können, bei einer vorhergehenden mehr oder weniger großen Drehlageneinstellung mit anschließender mechanischer Fixierung.

Es können eine oder mehrere zusätzlich zu einer üblichen Betätigungseinrichtung am Blendrahmen montierbare zusätzliche Verriegelungseinrichtungen vorgesehen werden, die unabhängig voneinander montiert werden und arbeiten können. Durch eine solche Verriegelungseinrichtung, bei großen Fenstern durch mehrere derartige Verriegelungseinrichtungen, läßt sich ein zuverlässiger Flügelandruck erreichen und zugleich der Flügel gegen äußere, im Öffnungssinne wirkende Kräfte zuverlässig verriegeln, so daß eine hohe Einbruchssicherheit erreicht wird.

Das (hakenförmige) Verriegelungsglied (Anspruch 7) ist über ein kniehebelartiges Betätigungssystem zwischen seinen beiden Endstellungen verschwenkbar, wobei das kniehebelartige Betätigungssystem bei seinen Bewegungen zwischen den Endstellungen des Verriegelungsgliedes seine Streck- bzw. Totpunktlage überschreitet oder durchläuft, bevorzugt kurz vor Erreichen der Verriegelungsendstellung. Der Drehwinkel über dem Totpunkt bzw. der Strecklage ist etwa 10°, bevorzugt zwischen 10° und 20°, gerechnet aus der Strecklage, bei der die Wellenachse und die beiden Gelenke des Kniehebelstücks in einer Geraden liegen (Anspruch 8).

Das kniehebelartige Betätigungssystem wird motorisch angetrieben, und zwar unabhängig von einem sonstigen Betätigungssystem des Flügels.

Die Verriegelungseinrichtung wird als Ganzes am Blendrahmen befestigt und ist in einem entsprechenden Gehäuse (als Aufnahme) angeordnet, in das sich das Verriegelungsglied bei Erreichen seiner Freigabestellung zurückzieht, so daß das Verriegelungsglied in dieser Stellung verdeckt ist.

Um die fixierte Drehlage (Anspruch 10) besser einhalten zu können, sind Elemente, wie eine zumindest abschnittsweise umlaufende Rasterung vorgesehen (Anspruch 11,12). Ein Hinterlegen einer Halteplatte entfällt. Mit der eingestellten Drehlage kann jede beliebige Höhe des Überschlages fein gestuft nachjustiert oder angepaßt werden, was praktisch einer stufenlosen Anpassung entspricht.

Durch diese Art der Verstellung kann der überwiegende Teil von handelsüblichen Rahmenprofilen abgedeckt werden. Eine Montage- und Einrichtzeit wird stark verkürzt.

Wird eine am Flügel angeordnete Anschlagplatte, an der das Verriegelungsglied des Kniehebelsystems im Schließzustand anliegt, in demjenigen Endabschnitt abgekantet, der zum Verriegelungsmotor orientiert ist, ergibt sich ein weiter verbesserter Einbruchschutz, um ein schräg nach unten sich verwindendes Profil und demzufolge so gerichtete Kräfte nicht zu einem Aufbrechen oder weiteren Beabstanden des Flügels vom Rahmen führen zu lassen (Anspruch 13). Die Abkantung stützt sich dabei an dem Innenbogen des gekrümmten (hakenförmigen) Verriegelungsgliedes ab, und kann diese Kräfte über das Kniehebelsystem in den Blendrahmen überleiten, gestützt auf die ohnehin vorhandene Sperrwirkung des Kniehebelsystems.

Wenn das Gehäuse, das den Motor und das Kniehebelsystem aufnimmt, rund ausgestaltet ist, ist ein optisch ansprechendes Äußeres erreicht (Anspruch 14).

Durch die neue Gestaltung wird ein Hinterlegen der Anschlagplatte entbehrlich. Auch wird es entbehrlich, eine Hinterlegung auf der Blendrahmenseite unter der Montageplatte vorzunehmen. Auch hierdurch wird die Montage vereinfacht, erleichtert und weniger Teile müssen vorgehalten werden.

Wenn der Flügel zum Beispiel durch ein motorisch angetriebenes Verschlußsystem in die Schließstellung bewegt wird, reicht dessen Antriebskraft für ein festes Andrücken des Flügels zumeist nicht aus, das heißt, am Ende der Bewegung steht der Flügel leicht ab gegenüber dem Blendrahmen. In dieser Stellung wird er von dem Verriegelungsglied erfaßt, das durch seine Drehbewegung den noch leicht abstehenden Flügel an den Blendrahmen und gegen die Dichtung zwischen Blendrahmen und Flügelrahmen fest andrückt. In dieser Stellung hat das kniehebelartige Betätigungssystem seine Strecklage bereits durchlaufen und ist in dieser Stellung selbstsperrend verriegelt, so daß dann, wenn auf das kniehebelartige Betätigungssystem keine Antriebkraft mehr wirksam ist, dennoch die Verriegelungsstellung zuverlässig aufrechterhalten bleibt, und zwar in einem solchen Maße, daß ein dichtes Schließen des Flügels ebenso wie die Sperrung durch von außen einwirkende Öffnungskräfte gewährleistet sind. Das Verriegelungsglied läßt sich somit aus seiner Verriegelungsstellung durch äußere Kräfte nur bei Zerstörung des Verriegelungsgliedes außer Wirkung setzen.

Wenn die Verriegelungseinrichtung motorisch angetrieben wird, zum Beispiel durch einen Elektromotor, so wird zweckmäßig eine Lastabschaltung des Motors vorgesehen, wodurch nach Erreichen der Verriegelungsstellung der Motor stromlos wird. Die Lastabschaltung tritt bei Erreichen beider Endstellungen in Wirkung.

Die Einrichtung läßt sich auch so weiterbilden, daß die Positionen des (hakenförmigen) Verriegelungsgliedes elektronisch erfaßt werden. Die Selbstsperrung der Einrichtung in der Verriegelungsstellung wird vorteilhafterweise durch Anspruch 2 verwirklicht, wobei der Anspruch 3 und 4 bevorzugte Ausführungen für die Selbstsperrung umfaßt.

Die Erfindung wird nachfolgend anhand von schematischer Zeichnungen an mehreren Ausführungs**beispielen** näher erläutert.
- **Figur 1**: zeigt im Ausschnitt und in perspektivischer Ansicht eine Verriegelungseinrichtung in ihrer Verriegelungsstellung.
- **Figur 2**: zeigt wesentliche Teile der Verriegelungseinrichtung nach Figur 1 in auseinandergezogener perspektivischer Darstellung.
- **Figur 3**: gibt in ähnlicher Darstellung wie Figur 2 ein abgewandeltes Ausführungsbeispiel wieder.
- **Figur 4, Figur 5**: zeigen in Stirnansicht und im Querschnitt eines Fensters mit Blendrahmen und Flügelrahmen die beiden Endstellungen eines hakenförmigen Verriegelungsgliedes der Verriegelungseinrichtung in der Ausführung nach Figur 1.
- **Figur 6**: zeigt schematisch ein Detail der Einrichtung nach den Figuren 1, 4 und 5.
- **Figur 7**: ist eine perspektivische Ansicht eines weiteren Ausführungsbeispiels in runder Gestaltung.
- **Figur 8a, Figur 8b**: sind Seitenansichten der Ausführung nach Figur 7, bei unterschiedlich hohen Flügeln, Flügelrändem oder Flügelüberschlägen, deren Stärke in Richtung z dargestellt ist.
- **Figur 9**: ist ein Ausschnitt eines Eckteils eines U-förmigen Halteprofils, wie in Figur 7 gezeigt, hier nur mit einem Blick auf einen inneren Rastbereich, zur besseren Einstellung und Beibehaltung einer vorgegebenen Drehlage des Gehäuses.

Die Verriegelungseinrichtung 5 wird als Ganzes fest am Blendrahmen 1 montiert. Die ganze Einrichtung kann dabei durch ein hier nicht dargestelltes Gehäuse zum Rauminneren hin abgedeckt oder aufgenommen sein, wobei lediglich das hier hakenförmige Verriegelungsglied beim Verschwenken in die ausgeschwenkte Verriegelungsstellung aus diesem Gehäuse, das ab Figur 7 erläutert ist, heraustritt.

Die Verriegelungseinrichtung wirkt auf den Flügel 2 über den Flügelüberschlag 3. Um eine ausreichende Kraft ohne Beschädigung des Flügelrahmens aufbringen zu können, kann an der entsprechenden Kontaktstelle des Flügels eine Widerlagerplatte 4 angebracht werden, die ab Figur 8 näher erläutert ist.

Es wird davon ausgegangen, daß die Verriegelungseinrichtung elektromotorisch betätigbar ist, wie dies wohl insbesondere bei Fenstern im Oberlichtbereich üblicherweise der Fall ist. Zu diesem Zweck weist die Verriegelungseinrichtung 5 einen Elektromotor 6 auf, der über ein entsprechendes Untersetzungsgetriebe eine Welle antreibt, auf der ein hebelartiges Krafteinleitungselement 13 (vgl. Figur 4) befestigt ist. Die Antriebswelle ist mit 12 bezeichnet. Zum Andrücken und Verriegeln des Flügels 2 dient ein hakenförmiges Verriegelungsglied 7 bzw. 15, das mittels eines Lagerbocks 10, 10b, 10* oder 30 am Blendrahmen um eine gegenüber der Achse der Antriebswelle 12 versetzte, zu dieser jedoch parallele Achse 17 in einem eingesetzten Haltestück 11 oder separaten Armen 11 a schwenkbar gelagert ist. Im Abstand von der Schwenkachse 17 weist das Verriegelungsglied 7,15 eine hakenförmige Verriegelungsnase 16 auf, die mit der Widerlagerplatte 4 am Flügelrahmen 2 zusammenwirken kann. Im Abstand von der Schwenkachse 17 und der Verriegelungsnase 16 weist das Verriegelungsglied 7,15 eine Anlenkstelle 18 für das Anlenkende 20 eines (gebogenen) Kniehebels 14 auf. Das andere Ende 19 des Kniehebels 14 ist bei 22 an dem freien Ende des hebelartigen Krafteinleitungselementes 13 angelenkt. Die Teile 13,14 und 15/7 bilden somit ein kniehebelartiges Betätigungssystem 8, in das eine Betätigungskraft über den Elektromotor 6 und seine Welle 12 über einen Eingriff 21,21 a eingeleitet werden kann, welche Kraft als Schließ- und Verriegelungskraft von dem hakenförmigen Verriegelungsglied 7 bei Erreichen der Verriegelungsstellung (Figur 5) auf den Flügelrahmen 2 übertragen wird.

Das hakenförmige Verriegelungsglied 7 oder 15 weist auf seiner Rückseite, d. h. auf der von der Verriegelungsnase 16 abgewandten Seite zwischen den Anlenkstellen 17 und 18 eine randoffene Ausnehmung 25 auf. Diese ist so ausgebildet und angeordnet, daß bei der Bewegung in die Freigabestellung das hebelartige Krafteinleitungselement 13 mit seinem auf der Welle 12 befestigten Ende eintauchen kann, wie dies am besten aus Figur 4 ersichtlich ist, wobei in der Freigabestellung die Anlenkstellen 17 und 18 und die Antriebswelle 12 praktisch auf einer gemeinsamen Linie zu liegen kommen können.

Aus Figur 4 und 7 ist auch ersichtlich, daß das hakenförmige Verriegelungsglied 7 in der Freigabestellung nahezu vollständig in den Umriß des Elektromotors 6 eintaucht, so daß die Vorrichtung leicht in einem kleinen Gehäuse aufgenommen werden kann, wobei in der Freigabestellung das Verriegelungsglied im Gehäuse praktisch verdeckt aufgenommen ist.

Figur 4 zeigt außerdem zwischen Blendrahmen und Flügelrahmen 2 im Bereich des Überschlages 3 einen Spalt. Die Größe dieses Spaltes setzt sich zusammen aus der Dicke einer nicht dargestellten Dichtung und aus einem leichten Abstehen des Flügelrandes am Ende der Schließbewegung durch das Bewegungssystem des Flügels. Um den Flügel in eine abdichtende und einbruchssichere Schließstellung zu bringen, wird die Verriegelungseinrichtung betätigt, wobei die Welle 12 das Krafteinleitungselement 13 in Figur 4 im Uhrzeigersinn schwenkt. Über den Kniehebel 14 wird das hakenförmige Verriegelungsglied 7 um seine ortsfeste Schwenkachse 17 ebenfalls im Uhrzeigersinn verschwenkt. Die Ausnehmung 25 entfernt sich von der Welle 12. Die Gelenkverbindung 19,22 zwischen Krafteinleitungselement 13 und Kniehebel 14 wandert zu einem Winkel von mehr als 180° und überschreitet kurz vor der Verriegelungsstellung (Figur 5) die Streck- bzw. Totpunktlage des kniehebelartigen Betätigungssystems 8. Die Totpunktlage ist in Figur 5 durch eine gestrichelte Verbindungslinie T zwischen der Welle 12 und der Gelenkverbindung 18/20 wiedergegeben, während die relative Stellung der betreffenden Gelenke in der Verriegelungsstellung durch die in Figur 5 ausgezeichneten Gelenkstellen bzw. Welle 12, 18/20, 19/22 wiedergegeben ist. Der Winkel α über Strecklage ist etwa 10°, bevorzugt zwischen 10° und 20°.

Die Verriegelungsstellung des hakenförmigen Verriegelungsgliedes 7 wird bestimmt dadurch, daß sich das freie Ende des hebelförmigen Krafteinleitungselementes 13 an einer Anschlagfläche 26 des hakenförmigen Verriegelungsgliedes 7 anlegt, wie dies Figur 5 zeigt. Diese Anschlagfläche befindet sich im Bereich der Ausnehmung 25, und zwar in der Nähe des Ausnehmungsrandes auf Seiten der Schwenkachse 17. Die genauere Lage ist nochmals schematisch in Figur 6 wiedergegeben. Damit ist die Verriegelungseinrichtung in ihrer Verriegelungsstellung selbsttätig gegen Öffnen gesperrt, auch wenn der Elektromotor 6 des kniehebelartigen Betätigungssystems 8 bei Erreichen der Verriegelungsstellung, zum Beispiel durch eine elektronische Lastabschaltung, automatisch abgeschaltet und damit stromlos wird. Bei Betrachtung der Figur 5 ist ersichtlich, daß bei im Öffnungssinne wirkenden äußeren Kräften auf den Flügel 2 zwar eine Kraft in Richtung Rückschwenkbewegung des Verriegelungsgliedes wirksam wird. Diese Kraft könnte theoretisch über die Anschlagfläche 26 im Öffnungsdrehsinne auf das hebelförmige Krafteinleitungselement 13 einwirken und dieses über die Totpunktlage hinwegschwenken, was dann zu einem leichten Öffnen des Flügels führen könnte. Tatsächlich aber drückt diese äußere Kraft über das Verriegelungsglied 7,15 die Anlenkstelle 18/20 auf den Kniehebel 14, der wiederum im Verriegelungssinne über die Gelenkstelle 19,22, auf das hebelförmige Krafteinleitungselement 13 einwirkt und so wirksam dieses Element und damit das ganze kniehebelartige Betätigungssystem selbsttätig in der gezeigten Verriegelungsstellung hält oder sperrt, und zwar mit umso größerer Kraft, je größer die von außen wirkenden Kräfte sind.

In Figur 3 ist ein abgewandeltes Auführungsbeispiel gezeigt, bei dem zwei Kniehebel 14a vorgesehen sind, die beiderseits des als einfacher Hebel ausgebildeten Krafteinleitungselement 13a angeordnet sind. Bei dem zuvor beschriebenen Ausführungsbeispiel ist nur ein Kniehebel vorgesehen, während das Krafteinleitungselement 13, zweiarmig ausgebildet ist und den Kniehebel zwischen seinen Armen aufnimmt. Im übrigen arbeitet die Vorrichtung nach Figur 3 in gleicher Weise, wie die nach Figur 1. Aus diesem Grunde sind die gleichen Bezugsziffern unter Hinzufügung des Buchstabens "a" verwendet worden.

Die Verriegelungseinrichtung läßt sich, wie aus der vorhergehenden Beschreibung und der Zeichnung hervorgeht, nur entriegeln, wenn der Motor 6 im Öffnungssinne in Betrieb genommen wird. Damit ergibt sich neben einer hohen Andrückkraft zum dichten Verschließen des Überschlags des Flügels auch eine große Einbruchssicherheit.

**Figur 7** veranschaulicht einen Einbauzustand einer mit einem runden Gehäuse 6a* versehenen Verriegelungseinrichtung 5, welche die beschriebene Kniehebel-Mechanik aus den vorhergehenden Figuren besitzt. Soweit keine abweichenden Ausführung in den vorigen Figuren gemacht werden, gelten die zuvor beschriebenen Angaben zu dem Aufbau, der Wirkungsweise und den Funktionselementen der Verriegelungseinrichtung, insbesondere der Arbeitsweise des Verriegelungsgliedes 7 bzw. 15, das im folgenden mit 15 benannt werden soll.

Aus Figur 7 ist ein U-förmiger Halter zu sehen, der ein langgestrecktes Basisteil 10h und zwei davon abragende Flansche 10g und 10f besitzt. Zwischen diesen Flanschen, deren Abstand im wesentlichen der Länge des Gehäuses 6a* entspricht, wird die Verriegelungseinrichtung eingespannt, wozu Spannelemente 40, hier dargestellt als Schraubelemente, dienen. Ebenfalls eingezeichnet ist die in Figur 1 gezeigte Platte 4 mit einem abgeknickten oberen Endabschnitt 4a, die weiter unten erläutert werden soll.

Im offenen Zustand, der in Figur 7 gezeigt ist, kann beim Öffnen des symbolisch dargestellten Flügels (durch die Wiederlageplatte 4) deren oberer Endabschnitt 4a am Verriegelungsglied 15 vorbei passieren, der Flügel kann also geöffnet werden. Ist im geschlossenen Zustand oder im noch nicht ganz geschlossenen Zustand der Motor aktiviert, bewegt sich das Verriegelungsglied 15 aus dem Gehäuse 6a* heraus und legt sich an die Wiederlagerplatte 4 an, wie aus den Figuren 8a, 8b in seitlicher Blickweise ersichtlich ist. Die maximale Ausschwenkstellung des Verriegelungsgliedes 15 sorgt für den nötigen Anpreßdruck, bzw. für eine zuvor eingesetzte Heranziehbewegung, um den Flügel mit seinem Überschlag 3 am Blendrahmen zu spannen oder an diesen zu drücken.

Unterschiedliche Höhen von Überschlägen 3, gezeigt in zwei Stärken z1, z2 der **Figuren 8a, 8b** können durch eine feinstufige Veränderung der Drehlage γ des Motors aufgefangen werden. Im ausgefahrenen Zustand wird dabei das Verriegelungsglied 15 gegen die Platte 4 verdreht und das Haltemittel 40 rechts und links am Flansch 10f, 10g angezogen, zum Festlegen der Drehlage des Gehäuses 6a*. Die Flansche ziehen den Korpus gegen die Innenseite und es entsteht ein Kraft-, Form- oder Reibschluß, so daß die Verschlußposition hinsichtlich ihrer Drehlage festgelegt ist.

Unterstützend kann zumindest eine, bevorzugt beide Innenseiten der Flansche 10f, 10g mit einer Profilierung, insbesondere einer feingliedrigen Rasterung 50 versehen werden, um sich in die Stirnseite des Antriebskorpus einzudrücken oder mit dort vorhandenen ähnlichen Profilierungen oder Rasterungen eine Verriegelungsstellung nicht nur durch Kraftschluß, sondern auch durch Formschluß zu erzielen.

Es ergibt sich dadurch ein Verstellbereich in z-Richtung zur Anpassung an praktisch alle erhältlichen Überschlagshöhen zwischen etwa 12 mm und 22 mm. Ein Hinterlegen der Halteplatte 10, die hier die langgestreckte Grundplatte des Halters 10* ist, entfällt, ebenso entfällt eine Anpassung durch Hinterlegen der Widerlagerplatte 4.

Die Anpassung erfolgt allein durch die Vorgabe einer Einspannlage hinsichtlich ihrer Drehlage und deren Fixierung, zur Anpassung der ausgeschwenkten Endstellung des Verriegelungsgliedes an die Höhe oder Stärke des Überschlags.

Günstig kann die Grundplatte 10 mit Zapfen 10z versehen sein, um in entsprechende Öffnungen am Blendrahmen einzugreifen und besser positioniert zu sein. Die beschriebene Profilierung, Rasterung oder Zahnung kann ringförmig ausgebildet sein; sie kann dabei zumindest abschnittsweise vorliegen, oder aber gänzlich umfänglich, um eine Aufnahmeöffnung 51 für den Schaft der Spannschrauben 40 herumgelegt.

Aus **Figur 9** gehen die beschriebenen Details der ringförmigen Profilierung oder Rasterung 50 hervor, wobei der dort dargestellte Halter 10* in perspektivischer Darstellung auch aus Figur 7 ersichtlich ist.

Die Einspannung des Gehäuses 6a* kann mit Spannflanschen erfolgen. Alternativ kann der Spannflansch gegen eine Schraube mit großer Unterlegscheibe 6b ersetzt werden. Die Verstellung erfolgt in jedem Falle praktisch stufenlos, ggf. vorgegeben durch die feinstufige Rasterung oder Profilierung.

Eine Verbesserung der Einbruchsicherheit ergibt sich durch die Ausbildung der Widerlagerplatte 4. Diese hat einen oberen Abschnitt 4a, der von der Montagefläche am Flügelrahmen weg gerichtet ist, hier dargestellt aufwärts und seitwärts. Er kommt dabei in der ausgefahrenen Stellung des Verriegelungsgliedes 15 in dessen Innenbogen 15c zu liegen, so daß ein schräg nach unten sich verwindendes Flügelprofil, bei Einwirken von Kräften von außen, an dem Verriegelungsglied abgestützt werden kann. Die Figuren 8a, 8b zeigen die relative Lage in der Verriegelungsposition, wobei sich der abgekantete und von der Montagefläche weg erstreckende Abschnitt 4a über den Nasenabschnitt 16 des Verriegelungsgliedes 15 herüberlegt und diese beiden eine Art Verzahnung eingehen.

Überschlagshöhen-Unterschiede werden mit einer Voreinstellung der Drehlage γ selbsttätig ausgeglichen. Größere Unterschiede, zum Beispiel ab 2 mm, können ohne Unterlegen der Grundplatte 10 und des oberhalb des Überschlages anzuordnenden Halters 10* für den Motor 6 im Gehäuse 6a* kompensiert werden.

Vorgeschlagen wird eine Verriegelungseinrichtung für motorisch zwischen Schließ- und Öffnungsstellung bewegbare Flügel, mit einem verschwenkbaren Verriegelungsglied (7,15), das am Blendrahmen (1) so montierbar ist, daß es in einer Freigabestellung den Flügel (2) freigibt und in einer Schließstellung am Überschlag (3) des Flügels (2), diesen verriegelnd, anliegt. Zur Kompensation einer veränderlichen Höhe bzw. Stärke eines Überschlags (3) am Flügel ist die Verriegelungseinrichtung in einem u-förmigen Halter (10*;10f,10g) eingespannt und die Einspannlage (γ) als vorgegebene und fixierbare Drehlage frei wählbar oder veränderbar, zur Anpassung der ausgeschwenkten Endstellung des Verriegelungsgliedes (7,15) an die Höhe oder Stärke (z1,z2) des Überschlags (3).

Ein kniehebelartiges Betätigungssystem (8;13,14) kann (zusätzlich) zum Verschwenken des Verriegelungsgliedes (7) zwischen einer Freigabestellung und einer Verriegelungsstellung vorgesehen sein, wobei das Kniehebelsystem (8) beim Ausschwenken des Verriegelungsgliedes (7) von seiner ersten Endstellung in seine zweite Endstellung eine Streck- bzw. Totpunktlage durchläuft.

## Patentansprüche

1. **Verriegelungseinrichtung** für motorisch zwischen Schließ- und Öffnungsstellung bewegbare Flügel, mit einem verschwenkbaren Verriegelungsglied (7,15), das am Blendrahmen (1) so montierbar ist, daß es
(a) in einer Freigabestellung den Flügel (2) freigibt; und
(b) in einer Schließstellung am Überschlag (3) des Flügels (2), diesen verriegelnd, anliegt
und mit einem kniehebelartigen Betätigungssystem (8;13,14) zum Verschwenken des Verriegelungsgliedes (7) zwischen der Freigabestellung und der Schließ- bzw. Verriegelungsstellung, wobei das Kniehebelsystem (8) beim Ausschwenken des Verriegelungsgliedes (7) von seiner ersten Endstellung in seine zweite Endstellung eine Streck- bzw. Totpunktlage durchläuft.

2. Verriegelungseinrichtung nach Anspruch 1, wobei das kniehebelartige Betätigungssystem (8) ein hebelartiges erstes Krafteinleitungselement (13) aufweist, das drehfest auf einer insbesondere motorisch antreibbaren Betätigungswelle (12) angeordnet ist, und wobei das erste Hebelelement (13) in der Verriegelungsstellung am Verriegelungsglied (7) berührend anliegt (26).

3. Verriegelungseinrichtung nach Anspruch 2, wobei das
Krafteinleitungselement (13) über wenigstens ein Kniehebelstück (14) mit dem Verriegelungsglied (7) antriebsmäßig gekuppelt ist und in der Verriegelungsstellung ein Bereich des Krafteinleitungselementes (13), an dem das Kniehebelstück (14) angelenkt ist, an einer die Schwenkbewegung des Krafteinleitungselementes (13) in Verriegelungsrichtung begrenzenden Anschlagfläche (26) des Verriegelungsgliedes (7) anliegt, um auf den Flügel (2) im Öffnungssinne wirkende äußere Kräfte
(a) auf das Krafteinleitungselement (13) über das Kniehebelstück (14) gegen die Anschlagfläche (26) zu übertragen und ein Schwenken des Krafteinleitungselementes (13) in Richtung zur Freigabestellung zu sperren;
(b) in eine Schließkraft umzusetzen; oder
(c) auf das Hebelelement (13) über die Berührstelle (26) zu übertragen und über das Kniehebelstück (14) in einen Verriegelungsdruck des Verriegelungsgliedes umzusetzen.

4. Verriegelungseinrichtung nach Anspruch 2, wobei das Verriegelungsglied (7) zwischen seiner Lagerstelle (17) und der Anlenkstelle (18) des Kniehebels (14) eine Ausnehmung (25) aufweist, in die ein an der Betätigungswelle angeordneter Endabschnitt des Krafteinleitungselementes (13) eintauchen kann, wobei eine Anschlagfläche (26) insbesondere im Bereich der Ausnehmung (25) angeordnet ist.

5. Verriegelungseinrichtung nach Anspruch 4, **dadurch gekennzeichnet, daß** die Anschlagfläche (26) eine Schwenkbewegung des Verriegelungselementes (7) in Richtung der Verriegelungsstellung bei Erreichen einer Drehlage kurz hinter der Streck- bzw. Totpunktlage des kniehebelartigen Betätigungssystems (8) durch Anschlag zwangsläufig stoppt.

6. Verriegelungseinrichtung nach Anspruch 4 oder 5, **dadurch gekennzeichnet, daß** die Ausnehmung (25) und das kniehebelartige Betätigungssystem (8) so ausgebildet sind, daß in der Freigabestellung die Betätigungswelle (12) in der Ausnehmung (25) liegt.

7. Verriegelungseinrichtung nach Anspruch 1, wobei das Verriegelungsglied (7) hammerkopf- oder hakenförmig ausgebildet ist.

8. Verriegelungseinrichtung nach Anspruch 1, wobei die ausgeschwenkte Verriegelungsstellung in einem Winkel (α) größer 5°, insbesondere zwischen 5°, 10° oder 20°, hinter der Totpunkt- bzw. Strecklage liegt.

9. Verriegelungseinrichtung nach Anspruch 1, wobei ein Schwenkwinkel des Verriegelungsgliedes (7) durch eine mehr als 90° ausmachende Drehbewegung eines Hebels (13) des Systems (8) veranlaßbar ist.

10. **Einrichtung** für eine Verriegelungseinrichtung nach einem der vorigen Ansprüche, wobei zur Kompensation einer veränderlichen Höhe bzw. Stärke eines Überschlags (3) am Flügel, ein u-förmiger Halter (10*;10f,10g) vorgesehen ist, in den eine Aufnahme (6a*) für die Verriegelungseinrichtung einspannbar ist, und die Einspannlage (γ) als vorgegebene und **fixierbare Drehlage frei wählbar** oder veränderbar ist, zur Anpassung einer ausgeschwenkten Endstellung eines Verriegelungsgliedes (7,15) der Verriegelungseinrichtung an die Höhe oder Stärke (z1,z2) des Überschlags (3).

11. Einrichtung nach Anspruch 10, wobei die Drehlage der Aufnahme (6a*) in der Einspannlage im wesentlichen stufenlos veränderbar ist, wobei ein mechanischer Druck in Längsrichtung eines Gehäuses (6a*) als Aufnahme des Motors durch Montageelemente (40) ausgeübt wird, insbesondere ein umfänglich orientierter Klemm- oder Rastbereich (50) auf zumindest einer von nach innen weisenden Seiten der Flansche (10f,10g) des U-Halters (10*) angeordnet ist, zum feinstufigen Verändern und ebensolchen Verrasten der Drehlage (γ) der Aufnahme (6a*) gegenüber dem Halter (10*).

12. Einrichtung nach Anspruch 11, wobei der umfänglich orientierte Klemm- oder Rastbereich (50) auf zumindest einem Umfangsabschnitt verläuft, insbesondere als zumindest ein Ringabschnitt ausgebildet ist.

13. **Einrichtung** für eine Verriegelungseinrichtung nach einem der vorigen Ansprüche, mit **einer Widerlagerplatte** (4) zur Anbringung am Flügelrahmen im Bereich eines Anschlags des Verriegelungsglieds (15), welche Platte (4) einen zur Verriegelungseinrichtung weisenden Endabschnitt (4a) aufweist, der von einer Montagefläche am Flügelrahmen weg gerichtet ist, insbesondere schräg abgekantet von der Widerlagerplatte (4) verläuft, um hinter und über einer Nase (16) des Verriegelungsgliedes (15) in einer Verriegelungsstellung der Verriegelungseinrichtung zu liegen zu kommen.

14. Einrichtung nach einem der vorigen Ansprüche, wobei ein Gehäuse (6a*) den Motor (6a) umgibt, das **im wesentlichen rund** ausgestaltet ist, mit zwei Stirnflächen, die zur Einspannung im Halter (10*) geeignet sind.

15. Verriegelungseinrichtung nach Anspruch 1 oder 10, bei der das Verriegelungsglied (7) um eine ortsfeste Achse (17) drehbar ist, und zwar beim Bewegen in die Verriegelungsstellung in einer ersten Richtung (A).

16. Verriegelungseinrichtung nach Anspruch 1 oder 10, wobei das Verriegelungsglied (7) beim Bewegen in die oder aus der Verriegelungsstellung in dieselbe Drehrichtung dreht, wie die Elemente (13,14) des Kniehebelsystems (8) nach Anspruch 1.

17. Einrichtung nach Anspruch 1, wobei das Verriegelungsglied (15) aufliegend am Blendrahmen montierbar ist (30,10), ohne zum Betätigen erforderliche Durchbrüche am Blendrahmen (1).

18. Einrichtung nach Anspruch 1, wobei das Kniehebelsystem (8) motorisch antreibbar ist (6), insbesondere über einen zusammen mit dem verschwenkbaren Verriegelungsglied (7,15) an einer Basis (30,10), wie dem U-förmigem Halter (10*) nach Anspruch 10, montierten Motor (6).

19. Verriegelungseinrichtung nach Anspruch 1, wobei ein das Riegelglied (7,15) betätigender Antrieb (6) auf der selben Seite der Verriegelungseinrichtung angeordnet ist, auf der auch das Verriegelungsglied (15) angeordnet ist.

20. **Verriegelungseinrichtung,** wobei ein Krafteinleitungselement (13) über wenigstens ein Kniehebelstück (14) mit einem Verriegelungsglied (15) antriebsmäßig gekuppelt ist (18) und in einer Schließstellung ein Bereich des Krafteinleitungselementes (13), an dem das Kniehebelstück (14) angelenkt ist, an einer die Schwenkbewegung des Krafteinleitungselementes (13) in Verriegelungsrichtung begrenzenden Anschlagfläche (26) des Verriegelungsgliedes (15) anliegt, um auf den Flügel (2) im Öffnungssinne wirkende äußere Kräfte
(a) auf das Krafteinleitungselement (13) über das Kniehebelstück (14) gegen die Anschlagfläche (26) zu übertragen und ein Schwenken des Krafteinleitungselementes (13) in Richtung zur Freigabestellung zu sperren;
(b) in eine Schließkraft umzusetzen; oder
(c) auf das Hebelelement (13) über die Berührstelle (26) zu übertragen und über das Kniehebelstück (14) in einen Verriegelungsdruck des Verriegelungsgliedes umzusetzen.

21. Einrichtung nach Anspruch 1 oder 20, wobei die beiden Stellungen als Endstellungen durch eine besondere Formgebung des Verriegelungsgliedes (7,15) begrenzt bzw. festgelegt sind.

## Claims

1. Locking device for leaves which can be moved by a motor between an open and closed position, comprising a pivotable locking member (7, 15) which can be fitted to the door or window frame (1) in such a way that
(a) in a release position, it releases the leaf (2); and
(b) in a closed position, it rests on the overlapping edge part (3) of the leaf (2), locking it,
and comprising a toggle lever-like actuating system (8; 13, 14) for pivoting the locking member (7) between the release position and the closed or locking position, wherein the toggle lever system (8) passes through an extended or dead centre position when the locking member (7) pivots from its first end position into its second end position.

2. Locking device according to claim 1, wherein the toggle lever-like actuating system (8) has a lever-like first force introduction element (13) which is arranged in a non-rotatable manner on an actuating shaft (12) which, in particular, can be motor-driven, and wherein the first lever element (13) in the locking position rests (26) with contact on the locking member (7).

3. Locking device according to claim 2, wherein the force introduction element (13) is coupled in terms of drive to the locking member (7) via at least one toggle lever piece (14) and, in the locking position, a region of the force introduction element (13), to which the toggle lever piece (14) is articulated, rests on a stop face (26) of the locking member (7) limiting the pivotal movement of the force introduction element (13) in the locking direction, in order to
(a) transmit external forces acting on the leaf (2) in the opening direction onto the force introduction element (13) via the toggle lever piece (14) towards the stop face (26) and to block pivoting of the force introduction element (13) in the direction of the release position;
(b) to convert the external forces acting on the leaf (2) in the opening direction into a closing force; or
(c) to transmit them onto the lever element (13) via the contact point (26) and convert them via the toggle lever piece (14) into a locking pressure of the locking member.

4. Locking device according to claim 2, wherein the locking member (7), between its bearing point (17) and the articulation point (18) of the toggle lever (14), has a recess (25), into which an end section of the force introduction element (13) arranged on the actuating shaft can dip, wherein a stop face (26) is arranged, in particular in the region of the recess (25).

5. Locking device according to claim 4, **characterised in that** the stop face (26) inevitably stops a pivoting movement of the locking element (7) in the direction of the locking position via a stop on reaching a rotary position shortly behind the extended or dead centre position of the toggle lever-like actuating system (8).

6. Locking device according to claim 4 or 5, **characterised in that** the recess (25) and the toggle lever-like actuating system (8) are designed in such a way that in the release position, the actuating shaft (12) lies in the recess (25).

7. Locking device according to claim 1, wherein the locking member (7) is hammer head-shaped or hook-shaped in design.

8. Locking device according to claim 1, wherein the pivoted out locking position lies at an angle (α) greater than 5°, in particular between 5°, 10° or 20°, behind the dead centre or extended position.

9. Locking device according to claim 1, wherein a pivot angle of the locking member (7) can be caused by a rotary movement of a lever (13) of the system (8) constituting more than 90°.

10. Device for a locking device according to any one of the preceding claims, wherein to compensate a changeable height or thickness of an overlapping edge part (3) on the leaf, a U-shaped holder (10*; 10f, 10g) is provided into which a receiver (6a*) can be fixed for the locking device, and the clamping position (y) is freely selectable as a predetermined and fixable rotary position or can be changed, to adapt a pivoted out end position of a locking member (7, 15) of the locking device to the height or thickness (z1, z2) of the edge (3).

11. Device according to claim 10, wherein the rotary position of the receiver (6a*) is substantially steplessly changeable in the fixing position, wherein a mechanical pressure is exerted in the longitudinal direction of a housing (6a*) as a receiver for the motor by fitting elements (40), in particular an extensively oriented clamping or latching region (50) is arranged on at least one of inwardly pointing sides of the flanges (10f, 10g) of the U-holder (10*), for closely stepped change and the same construction of latching of the rotary position (γ) of the receiver (6a*) relative to the holder (10*).

12. Device according to claim 11, wherein the extensively oriented clamping or latching region (50) extends to at least one peripheral section, in particular is designed as at least one annular section.

13. Device for a locking device according to any one of the preceding claims, with an abutment plate (4) for attachment to the leaf frame in the region of a stop of the locking member (15), which plate (4) has an end section (4a) pointing to the locking device and directed away from a fitting face on the leaf frame, in particular extending obliquely folded from the abutment plate (4), in order to come to rest behind and above a nose (16) of the locking member (15) in a locking position of the locking device.

14. Device according to any one of the preceding claims, wherein a housing (6a*) surrounds the motor (6a) which is substantially round in design, with two end faces which are suitable for fixing in the holder (10*).

15. Locking device according to claim 1 or 10, in which the locking member (7) can be rotated about a stationary shaft (17), and in particular during movement into the locking position in a first direction (A).

16. Locking device according to claim 1 or 10, wherein the locking member (7), during movement into or out of the locking position rotates in the same direction of rotation as the elements (13, 14) of the toggle lever system (8) according to claim 1.

17. Device according to claim 1, wherein the locking element (15) can be fitted to rest on the door or window frame (30, 10) without openings on the door or window frame (1) being required for actuation.

18. Device according to claim 1, wherein the toggle lever system (8) can be motor-driven (6), in particular via a motor (6) mounted together with the pivotable locking member (7, 15) on a base (30, 10), such as the U-shaped holder (10*) according to claim 10.

19. Locking device according to claim 1, wherein a drive (6) actuating the locking bar member (7, 15) is arranged on the same side of the locking device on which the locking member (15) is also arranged.

20. Locking device, wherein a force introduction element (13) is coupled in terms of drive to a locking member (15) via at least one toggle lever piece (14) and, in a closed position, a region of the force introduction element (13) on which the toggle lever piece (14) is articulated (18), rests on a stop face (26) of the locking member (15) limiting the pivotal movement of the force introduction element (13) in the locking direction, in order to
(a) transmit external forces acting on the leaf (2) in the opening direction onto the force introduction element (13) via the toggle lever piece (14) towards the stop face (26) and to block pivoting of the force introduction element (13) in the direction of the release position;
(b) to convert the external faces acting on the leaf (2) in the opening direction into a closing force; or
(c) to transmit them onto the lever element (13) via the contact point (26) and convert them via the toggle lever piece (14) into a locking pressure of the locking member.

21. Device according to claim 1 or 20, wherein the two positions are limited or fixed as end positions by a particular shaping of the locking member (7, 15).

## Revendications

1. Dispositif de verrouillage destiné à des vantaux pouvant être déplacés par voie motorisée entre une position de fermeture et une position d'ouverture, comportant un élément de verrouillage pivotant (7, 15) qui peut être monté sur la traverse dormante (1) de telle sorte que,
(a) dans une position de libération, il libère le vantail (2) ; et
(b) dans une position de fermeture, il s'applique contre le recouvrement (3) du vantail (2) en verrouillant ce dernier ;
et comportant un système d'actionnement (8 ; 13, 14) de type levier à genouillère pour le pivotement de l'élément de verrouillage (7) entre la position de libération et la position de fermeture ou de verrouillage, le système (8) de levier à genouillère passant par une position d'étirage ou de point mort lors du pivotement de l'élément de verrouillage (7) de sa première position finale vers sa deuxième position finale.

2. Dispositif de verrouillage selon la revendication 1, dans lequel le système d'actionnement (8) de type levier à genouillère comporte un premier élément d'introduction de force (13) de type levier, qui est monté solidairement en rotation sur un arbre d'actionnement (12) pouvant notamment être entraîné par voie motorisée, et le premier élément à levier (13) s'appliquant dans la position de verrouillage par contact (26) contre l'élément de verrouillage (7).

3. Dispositif de verrouillage selon la revendication 2, dans lequel l'élément d'introduction de force (13) est couplé du point de vue entraînement à l'élément de verrouillage (7) par l'intermédiaire d'au moins un élément de levier à genouillère (14), et une zone de l'élément d'introduction de force (13), sur laquelle est articulé l'élément de levier à genouillère (14), s'applique dans la position de verrouillage contre une surface de butée (26) de l'élément de verrouillage (7) limitant le mouvement de pivotement de l'élément d'introduction de force (13) dans le sens du verrouillage, afin de transmettre des forces extérieures agissant sur le vantail (2) dans le sens de l'ouverture
(a) à l'élément d'introduction de force (13) par l'intermédiaire de l'élément de levier à genouillère (14) contre la surface de butée (26), et de bloquer un pivotement de l'élément d'introduction de force (13) dans le sens de la position de libération ;
(b) de les convertir en une force de fermeture ; ou
(c) de les transmettre à l'élément à levier (13) par l'intermédiaire du point de contact (26), et de les convertir par l'intermédiaire de l'élément de levier à genouillère (14) en une pression de verrouillage de l'élément de verrouillage.

4. Dispositif de verrouillage selon la revendication 2, dans lequel l'élément de verrouillage (7) comporte un évidement (25) entre son point d'appui (17) et le point d'articulation (18) du levier à genouillère (14), dans lequel peut s'engager un tronçon d'extrémité de l'élément d'introduction de force (13) disposé sur l'arbre d'actionnement, une surface de butée (26) étant notamment prévue dans la zone de l'évidement (25).

5. Dispositif de verrouillage selon la revendication 4, **caractérisé en ce que** la surface de butée (26) stoppe nécessairement par une mise en butée un mouvement de pivotement de l'élément de verrouillage (7) en direction de la position de verrouillage lors de l'atteinte d'une position en rotation juste derrière la position d'étirage ou de point mort du système d'actionnement (8) de type levier à genouillère.

6. Dispositif de verrouillage selon la revendication 4 ou 5, **caractérisé en ce que** l'évidement (25) et le système d'actionnement (8) de type levier à genouillère sont agencés de telle sorte que, dans la position de libération, l'arbre d'actionnement (12) soit situé dans l'évidement (25).

7. Dispositif de verrouillage selon la revendication 1, dans lequel l'élément de verrouillage (7) est agencé en forme de tête de marteau ou de crochet.

8. Dispositif de verrouillage selon la revendication 1, dans lequel la position de verrouillage pivotée est située dans un angle (α) supérieur à 5°, qui est notamment situé entre 5°, 10° ou 20° derrière la position de point mort ou d'étirage.

9. Dispositif de verrouillage selon la revendication 1, dans lequel un angle de pivotement de l'élément de verrouillage (7) peut être provoqué par un mouvement de rotation supérieur à 90° d'un levier (13) du système (8).

10. Système destiné à un dispositif de verrouillage selon l'une quelconque des revendications précédentes, dans lequel une retenue en forme de U (10* ; 10f, 10g) est prévue pour la compensation d'une hauteur ou épaisseur variable d'un recouvrement (3) du vantail, dans laquelle peut être insérée une réception (6a*) pour le dispositif de verrouillage, et la position d'insertion (γ) pouvant être librement choisie ou modifiée en tant que position en rotation prédéterminée et pouvant être définie pour l'adaptation d'une position finale pivotée d'un élément de verrouillage (7, 15) du dispositif de verrouillage à la hauteur ou l'épaisseur (zl, z2) du recouvrement (3).

11. Système selon la revendication 10, dans lequel la position en rotation de la réception (6a*) à l'état inséré peut pour l'essentiel être modifiée en continu, une pression mécanique étant exercée par des éléments de montage (40) dans la direction longitudinale d'un boîtier (6a*) servant à la réception du moteur, une zone de serrage ou d'encliquetage (50) orientée vers la périphérie étant notamment disposée sur l'une au moins des brides (10f, 10g) orientées vers l'intérieur de la retenue en forme de U (10*), pour la modification et également l'encliquetage précis de la position en rotation (γ) de la réception (6a*) par rapport à la retenue (10*).

12. Système selon la revendication 11, dans lequel la zone de serrage ou d'encliquetage (50) orientée vers la périphérie s'étend au moins sur une section de la périphérie, et est notamment agencée sous la forme d'au moins une section annulaire.

13. Système destiné à un dispositif de verrouillage selon l'une quelconque des revendications précédentes, comportant une plaque de butée (4) pour la fixation sur le cadre de vantail dans la zone d'une butée de l'élément de verrouillage (15), laquelle plaque (4) comporte un tronçon d'extrémité (4a) orienté vers le dispositif de verrouillage, qui est orienté à l'opposé d'une surface de montage du cadre de vantail, et s'étend notamment de la plaque de butée (4) en étant obliquement biseauté, afin de pouvoir se positionner dans une position de verrouillage du dispositif de verrouillage derrière et au-dessus d'un taquet (16) de l'élément de verrouillage (15).

14. Système selon l'une quelconque des revendications précédentes, dans lequel un boîtier (6a*) agencé de façon sensiblement ronde entoure le moteur (6a) avec deux faces frontales, qui sont appropriées pour l'insertion dans la retenue (10*).

15. Dispositif de verrouillage selon la revendication 1 ou 10, dans lequel l'élément de verrouillage (7) peut tourner autour d'un axe fixe (17), et ce dans un premier sens (A) lors du déplacement vers la position de verrouillage.

16. Dispositif de verrouillage selon la revendication 1 ou 10, dans lequel, lors du déplacement vers ou à partir de la position de verrouillage, l'élément de verrouillage (7) tourne dans le même sens de rotation que les éléments (13, 14) du système (8) de type levier à genouillère selon la revendication 1.

17. Dispositif selon la revendication 1, dans lequel l'élément de verrouillage (15) peut être monté (30, 10) en étant appliqué contre la traverse dormante, sans que des percées d'actionnement soient nécessaires sur la traverse dormante (1).

18. Dispositif selon la revendication 1, dans lequel le système (8) à levier à genouillère peut être entraîné par voie motorisée (6), notamment par l'intermédiaire d'un moteur (6) pouvant être monté en commun avec l'élément de verrouillage (7, 15) sur une base (30, 10), telle que la retenue en forme de U (10*) selon la revendication 10.

19. Dispositif de verrouillage selon la revendication 1, dans lequel un entraînement (6) actionnant l'élément de verrouillage (7, 15) est disposé du même côté du dispositif de verrouillage duquel est également disposé l'élément de verrouillage (15).

20. Dispositif de verrouillage, dans lequel un élément d'introduction de force (13) est couplé (18) du point de vue entraînement à un élément de verrouillage (15) par l'intermédiaire d'au moins un élément de levier à genouillère (14), et une zone de l'élément d'introduction de force (13), sur laquelle est articulé l'élément de levier à genouillère (14), s'applique dans une position de fermeture contre une surface de butée (26) de l'élément de verrouillage (15) limitant le mouvement de pivotement de l'élément d'introduction de force (13) dans le sens du verrouillage, afin, quant aux forces extérieures agissant sur le vantail (2) dans le sens de l'ouverture
(a) de les transmettre à l'élément d'introduction de force (13) par l'intermédiaire de l'élément de levier à genouillère (14) contre la surface de butée (26), et de bloquer un pivotement de l'élément d'introduction de force (13) dans le sens de la position de libération ;
(b) de les convertir en une force de fermeture ; ou
(c) de les transmettre à l'élément à levier (13) par l'intermédiaire du point de contact (26), et de les convertir par l'intermédiaire de l'élément de levier à genouillère (14) en une pression de verrouillage de l'élément de verrouillage.

21. Dispositif selon la revendication 1 ou 20, dans lequel les deux positions en tant que positions finales sont limitées ou définies par une conformation particulière de l'élément de verrouillage (7, 15).
